# EUROPÄISCHE PATENTSCHRIFT

(11) **EP 0 158 002 B1**
(45) Veröffentlichungstag und Bekanntmachung des Hinweises auf die Patenterteilung: **23.03.1988**
(21) Anmeldenummer: 85100210.5
(22) Anmeldetag: 10.01.1985
(51) Int. Cl.: A41F 1/00, A44B 21/00, B42F 3/00

(54) **Vorrichtung zum Verbinden von Lagen flächigen Materials**
Apparatus for connecting flat materials together
Dispositif pour l'assemblage de matériaux en feuille

(30) Priorität: 09.03.1984 DE 3408562
(43) Veröffentlichungstag der Anmeldung: 16.10.1985
(73) Patentinhaber: Lorber, Kurt, D-73773 Aichwald (DE)
(72) Erfinder: Lorber, Kurt, D-73773 Aichwald (DE)
(74) Vertreter: Patentanwälte Ruff, Beier, Schöndorf und Mütschele

(56) Entgegenhaltungen:
- EP-A- 0 085 547
- CH-A- 553 547
- DE-A- 2 254 352
- FR-A- 2 501 803
- US-A- 3 978 555

## Beschreibung

Die - Erfindung betrifft eine Vorrichtung aus Kunststoff zum Verbinden von mindestens zwei Lagen flächigen Materials, mit einem einen einzigen Stift aufweisenden Patrizenteil und einem mit dem Patrizenteil einstückig verbundenen Matrizenteil mit einer Öffnung zur Aufnahme des Stifts, dessen eine Spitze zum Durchstossen des Materials aufweisender Kopf mit einer hinter diesem beginnenden Ausnehmung hinter den Rändern der Öffnung verriegelbar ist, wobei das Matrizenteil und das Patrizenteil die Form einer relativ starren Platte aufweisen, die längs einer Kante mit Hilfe eines Filmscharniers miteinander verbunden sind.

Es ist bereits eine Vorrichtung dieser Art bekannt (EP-A1-85 547). Bei dieser Vorrichtung weist der Stift und sein Kopf einen kreisrunden Querschnitt auf und ist zum Eingriff in eine im wesentlichen ebenfalls kreisförmige Öffnung bestimmt. Die Ausnehmung hinter dem Kopf des Stiftes erstreckt sich um den gesamten Stift herum, so daß die Herstellung eine komplizierte Form erfordert. Die kreisrunde Öffnung ist Teil eines relativ schmalen Schlitzes, der nach einer Seite hin offen ist. Die Befestigungsvorrichtung läßt sich leicht wieder öffnen.

Ebenfalls bekannt ist eine Kunststoff-Schließvorrichtung für Kleiderstücke (CH-A-553 547), bei der der Stift einen sich nach außen hin verbreiternden Kopf, ggf. in Form eines Pyramidenstumpfes, aufweist. Diese Vorrichtung kann nur im Zusammenhang mit einem vorgelochten Material verwendet werden. Sie ist weder dazu gedacht noch geeignet, beispielsweise mehrere Lagen von Papier aneinander anzuheften.

Eine weitere, ähnliche Vorrichtung ist bekannt (DE-A 1-3 208 685). Diese enthält eine aus Kunststoff bestehende ebene Platte, an der zwei weitere flächige Elemente mit Hilfe eines Filmscharnieres angebracht sind. Mit der bekannten Befestigungsvorrichtung lassen sich zwei Blätter lösbar aneinander befestigen, wobei das eine Blatt auf der einen Seite der Grundplatte und das andere Blatt auf der anderen Seite der Grundplatte angeordnet wird. Die relativ schwer zu handhabende Vorrichtung ist zur lösbaren Befestigung bestimmt. Die zu befestigenden Materialien können entweder vorgelocht sein oder werden durch die Stifte durch die Öffnungen hindurchgezogen, ohne durchbohrt zu werden.

Ebenfalls bekannt ist ein aus Kunststoff bestehender Druckknopf (DE-PS 22 54 352). Dieser Druckknopf dient zum Verschließen von Briefumschlägen o. dgl., wobei sein Patrizenteil durch ein mit Hilfe eines Lochers hergestelltes oder schon vorhandenes Loch hindurchgesteckt wird. Die Verbindung zwischen dem Patrizen- und Matrizenteil erfolgt über ein relativ langes Band, das sich etwa in der Mitte seiner Länge am leichtesten biegen läßt.

Bei Druckknöpfen ist es bekannt (DE-U-69 46 586), als Federelement eine mit einer langgestreckten Öffnung versehene Platte zu verwenden, in die der im Querschnitt kreisförmige Druckknopf-einsetzbar ist.

Der Erfindung liegt die Aufgabe zugrunde, eine einfach aufgebaute, einfach zu betätigende und kostengünstige Vorrichtung zu schaffen, die zur praktisch unlösbaren Verbindung von einzelnen ungelochten Blättern Papier o. dgl. verwendet werden kann und die als Ersatz für herkömmliche Metallklammern verwendet werden kann. Zur Lösung dieser Aufgabe ist erfindungsgemäß vorgesehen, daß der Kopf des einzigen Stiftes pyramidenförmig ausgebildet ist und die Abmessung der Öffnung in einer Richtung größer ist als die Abmessung des Querschnitts des Stiftes in der gleichen Richtung, wobei das Verriegeln des Stifts hinter den beiden Längskanten der Öffnung erfolgt und die Ausnehmung im Bereich der mit den Längskanten der Öffnung zusammenwirkenden Kanten des Stifts beginnend jeweils achsparallel verläuft. Mit Hilfe der von der Erfindung vorgeschlagenen Vorrichtung lassen sich einzelne Papierblätter aneinander befestigen, so daß die Vorrichtung anstelle von Heftklammern verwendet werden kann, was den großen Vorteil hat, daß ein besonderes Werkzeug nicht erforderlich ist. Die Vorrichtung läßt sich von Hand anklammern. Aufgrund der Filmscharnierverbindung der beiden relativ starren Platten wird der Stift auf die Öffnung im Matrizenteil hin zentriert, was erforderlich ist, damit sich die Vorrichtung einfach und ohne genaueres Hinsehen anbringen läßt. Die pyramidenförmige Ausbildung des Kopfes des Stiftes dient aufgrund der Kanten dazu, das Papier mit leichtem Druck zu durchstoßen bzw. zu zerschneiden. Das beim Durchstoßen seitlich weggedrängte Papier kann zu beiden Seiten des Stiftes aufgrund der vergrösserten Öffnung Platz finden. Mit Hilfe der derart ausgebildeten, von der Erfindung vorgeschlagenen druckknopfartigen Vorrichtung lassen sich, je nach Abmessung, bis zu sechs bis acht Blätter mit geringem Kraftaufwand aneinander befestigen. Die Vorrichtung läßt sich mit einer Hand bedienen, und die Blätter können direkt aufeinander gelegt werden.

Die Ausnehmungen bilden hinter dem Kopf je eine etwa senkrecht zur Längsachse des Stifts verlaufende Schulter, die den Stift unlösbar verriegelt.

Zur besonders einfachen und kostengünstigen Herstellung der Vorrichtung nach der Erfindung kann vorgesehen sein, daß die eine Begrenzungsfläche der achsparallelen Ausnehmung jeweils Teil einer Zylinderfläche eines Lochs ist.

Bei der Herstellung läßt sich dieses Loch zusammen mit der Ausnehmung mit Hilfe eines in der einen Hälfte der Form angebrachten Vorsprunges herstellen, so daß keine komplizierten Formen zur Herstellung der Vorrichtung nötig sind.

Besonders günstig ist es, wenn in Weiterbildung der Erfindung der Stift einen rechteckigen Querschnitt aufweist und die Ausnehmungen im Bereich seiner Schmalseiten angeordnet sind. Bei der rechteckigen Ausbildung des Stiftes läßt sich der pyramidenförmige Kopf des Stiftes besonders einfach herstellen. Natürlich ist auch eine runde Ausbildung möglich, bei der jedoch unter Umständen zusätzliche Maßnahmen erforderlich sind, um ein leichtes Durchstoßen des Papieres zu ermöglichen, beispielsweise eine besonders spitze Ausbildung des Kopfes.

Es kann in vorteilhafter Weise vorgesehen sein, daß die längere Abmessung des Querschnitts des Stiftes parallel zu den miteinander verbundenen Kanten von Patrizen- und Matrizenteil verläuft.

In Weiterbildung kann vorgesehen sein, daß die Öffnung im Matrizenteil eine langgestreckte Form aufweist. Die Längsabmessung dieser Öffnung verläuft dabei senkrecht zu den miteinander verbundenen Kanten von Patrizen- und Matrizenteil. Dies führt auch dazu, daß die Längsabmessung der Öffnung senkrecht zu der Längsabmessung des Querschnitts des Stiftes verläuft. Damit greift der Stift mit seinen Schmalseiten hinter den Rändern der Öffnung an, während zu beiden Seiten des Stiftes noch ausreichend freie Öffnung übrig bleibt, in der die Kanten des durchstoßenen _{'} Papieres aufgenommen werden können.

In Weiterbildung kann vorgesehen sein, daß das Matrizenteil in dem die Öffnung umgebenden, zur Verriegelung des Kopfes des Stiftes vorgesehenen Bereich eine verringerte Dicke aufweist. Dadurch wird das Eindringen des Stiftes in die Öffnung erleichtert, ohne daß die Festigkeit des Matrizenteils beeinträchtigt wird. Zur Erleichterung des Eindringens des Kopfes des Stiftes und zu dessen verbesserter Festlegung kann ebenfalls vorgesehen sein, daß die den Stift Stützenden Kanten der Öffnung des Matrizenteils mindestens teilweise angefast sind. In Verbindung mit dem pyramidenförmigen Kopf des Stiftes wird dieser also bei Erreichen der Öffnung auf deren Mitte hin zentriert und sein Eindringen wird aufgrund des Abgleitens auf der Fase erleichtert.

In Weiterbildung kann vorgesehen sein, daß das Filmscharnier im Bereich seiner freien Enden symmetrisch angeordnete Einschnitte aufweist. Das Filmscharnier wird üblicherweise von einem schmalen Bereich verringerter Dicke gebildet, wobei die Längskanten des schmalen Bereiches in die plattenförmigen Matrizen- und Patrizenteile übergehen. Die Stirnseiten des Filmscharniers weisen dann die Einschnitte auf. Besonders günstig ist es dabei, wenn die Verbindungslinie zwischen den tiefsten Stellen der Einschnitte parallel zu und mittig zwischen den miteinander verbundenen Kanten von Patrizen- und Matrizenteil verläuft. Dadurch wird die eigentliche Achse, um die das Patrizen- und das Matrizenteil mit Hilfe des Filmscharniers verschwenkt werden können, exakt definiert, so daß die gewünschte exakte Ausrichtung des Stiftes gegenüber der Öffnung in allen Fällen gewährleistet ist.

Zur Verstärkung des Matrizenteils kann vorgesehen sein, daß dieses auf seiner dem eindringenden Stift bzw. dem Patrizenteil abgewandten Seite einen die Öffnung umgebenden Materialwulst aufweist. Dieser Materialwulst hat einen zweiten Vorteil, da er verhindert, daß die Spitze des Stiftes zu weit auf der gegenüberliegenden Seite des Matrizenteils herausragt. Die Spitze des Stiftes wird daher von dem Benutzer kaum gespürt.

Besonders günstig ist es, wenn das Patrizenteil und das Matrizenteil etwa rechteckige Form mit abgerundeten Ecken aufweisen und längs ihrer Stirnkanten miteinander verbunden sind. Auch dadurch wird die Zentrierung des Stiftes gegenüber der Öffnung unterstützt.

Erfindungsgemäß können mit Vorteil beide Platten gleich groß sein, so daß sie sich gegenseitig abdecken. Dadurch wird die Festigkeit der Verbindung nochmals erhöht. Bei manchen Anwendungsfällen, z. B. dem Zusammenheften von Zollpapieren, ist es Vorschrift, daß nur solche Verklammerungen verwendet werden dürfen, die sich nicht mehr lösen lassen. Diese Vorschrift wird von der erfindungsgemäßen Vorrichtung erfüllt.

Weitere Merkmale, Einzelheiten und Vorzüge der Erfindung ergeben sich aus der folgenden Beschreibung einer bevorzugten Ausführungsform sowie anhand der Zeichnung. Hierbei zeigen :
Fig. 1 eine Aufsicht auf die auseinandergeklappte druckknopfartige Vorrichtung ;
Fig. 2 einen Schnitt etwa nach Linie II-II in Fig. 1 ;
Fig. 3 in vergrößertem Maßstab einen der Fig. 2 ähnlichen Schnitt durch die zusammengeklappte Vorrichtung ;
Fig. 4 einen Schnitt etwa nach Linie IV-IV in Fig. 3.

Die in Fig. 1 in Aufsicht dargestellte Vorrichtung nach Art eines Druckknopfs enthält ein Matrizenteil 11 und ein Patrizenteil 12. Beide Teile weisen die Form einer etwa rechteckigen Platte auf. deren voneinander weggerichtete Stirnseiten etwa halbkreisförmig abgerundet sind. Die aufeinanderzugerichteten Stirnkanten 13 und 14 von Matrizenteil und Patrizenteil sind einstückig mit Hilfe eines dünnen Kunststoffplättchens 15 verbunden, das ein Filmscharnier 16 bildet. Die Stirnkante 13 des Matrizenteils 11 und die Stirnkante 14 des Patrizenteils 12 verlaufen parallel zueinander, so daß das Filmscharnier 16 ebenfalls parallele Außenkanten aufweist. Im Bereich seiner freien Enden weist das Filmscharnier 16 je einen trapezförmigen Einschnitt 17 auf, so daß die Längsabmessung des Filmscharniers 16 in der Mitte zwischen den beiden Stirnkanten 13 und 14 am kürzesten ist. Daher ist dafür gesorgt, daß bei einer Verschwenkung von Patrizenteil 12 gegenüber dem Matrizenteil 11 die Verschwenkung um den Teil des Filmscharniers 16 erfolgt, der sich am leichtesten biegen läßt, d. h. um seine Mittelachse. Dies bedeutet jedoch, daß die beiden Stirnkanten 13 und 14 parallel zueinander bleiben und daher beim Umklappen das Patrizenteil 12 exakt über das Matrizenteil 11 zu liegen kommt. Auch die Längskanten 18 bzw. 19 von Matrizenteil 11 und Patrizenteil 12 bleiben dann in zusammengeklapptem Zustand parallel.

Das Matrizenteil 11 weist in seiner Mitte eine Öffnung 20 auf, die eine langgestreckte Form besitzt. Die Längsabmessung der Öffnung 20 ist etwa dreimal so groß wie deren Querabmessung. Die Längsachse der langgestreckten Öffnung 20 verläuft mittig zwischen den Längskanten 18 des Matrizenteils 11 und in der gleichen Richtung. In Querrichtung neben der Öffnung 20 sind zwei Bereiche 21 des Matrizenteils 11 angeordnet, in denen das Matrizenteil 11 eine verringerte Dicke aufweist.

In Längsrichtung neben der Öffnung 20 sind ebenfalls zwei Bereiche '22 angeordnet, in denen das Matrizenteil eine gegenüber dem Bereichen 21 vergrößerte, gegenüber dem übrigen Matrizenteil jedoch verringerte Dicke aufweist.

Außerhalb der Bereiche 21 und 22 weist das Matrizenteil 11 einen Verstärkungswulst 23 auf, dessen Außenumfang etwa die Form eines Ovals aufweist. Der Verstärkungswulst 23 reicht im Bereich der Längskanten 18 des Matrizenteils 11 bis an die Bereiche 21 verringerter Dicke heran.

Das Patrizenteil 12 enthält symmetrisch zu seiner Längsachse zwei kreisrunde Löcher 24, zwischen denen auf der Rückseite des Patrizenteils 12 ein gestrichelt dargestellter Stift 25 angeordnet ist. Dieser Stift 25 weist einen etwa rechteckigen Querschnitt auf, wobei die Längsabmessung des Querschnitts parallel zur Stirnkante 14 und senkrecht zur Längskante 19 des Patrizenteils 12 verläuft und etwas größer ist als der Abstand zwischen den Rändern der Löcher 24. Der Kopf des Stiftes 25 weist die Form einer Pyramide auf, was ebenfalls gestrichelt dargestellt ist.

Fig. 2 zeigt einen abgebrochenen Schnitt durch den Druckknopf nach Fig. 1. Es ist zu sehen, daß der Stift 25 auf der dem Verstärkungswulst 23 entgegengesetzten Seite des Druckknopfes angeordnet ist. Ebenfalls zu sehen ist der pyramidenförmige Kopf 26 des Stiftes 25, der mit seiner Spitze nach unten zeigt. Der Abstand des Stiftes 25 von der durch die Einschnitte 17 definierten Knicklinie des Filmscharniers 16 ist gleich dem Abstand zwischen der derart definierten Knicklinie und der Mitte der Längsabmessung der Öffnung 20. Wird daher der Druckknopf um das Filmscharnier 16 zusammengeklappt, so kommt der Stift 25 etwa in die Mitte der Öffnung 20 zu liegen.

Die Längsabmessung des Querschnittes des Stiftes 25 ist etwas größer als die Querabmessung der Öffnung 20. Der Stift 25 besitzt nun im Bereich seiner Stirnkanten je eine achsparallele Ausnehmung 27, die kurz hinter dem Kopf 26 beginnt und sich bis in das Loch 24 fortsetzt. Dadurch ist der Stift 25 im Bereich seines Kopfes 26 in der Längsabmessung seines Querschnitts etwas größer als im Bereich seines Schaftes. Dringt nun der Stift 25 mit seinem Kopf 26 durch die Öffnung 20 hindurch, so wird er mit Hilfe seines gegenüber dem Schaft etwas verbreiterten Kopf 26 in der Öffnung 20 festgehalten.

Fig. 3 zeigt den Zustand des Druckknopfes, nachdem dieser unter Zwischenlegung von zwei Blatt Papier zusammengeklappt wurde. Der Kopf 26 des Stiftes 25 durchstößt das Papier und bildet in diesem ein Loch. Die Randbereiche des Papiers besitzen zu beiden Seiten des Stiftes 25 in der Öffnung 20 ausreichend Platz, so daß das Eindringen des Stiftes 25 in das Matrizenteil 11 nicht behindert wird. Aufgrund der achsparallelen Ausnehmungen 27 wird der Kopf 26 des Stiftes 25 hinter den Rändern der Öffnung 20 festgehalten. Die Spitze 28 steht nur wenig über der Oberseite 39 des Verstärkungswulstes 23 vor, so daß der Bediener, der den Druckknopf von Hand schließt, die Spitze 28 kaum spürt.

Aus Fig. 3 ist nochmals die Lage der achsparallelen Ausnehmung 27 und des Loches 24 zu sehen. Die Begrenzungswand der achsparallelen Ausnehmung 27 fluchtet mit dem kreisrunden Loch 24 im Patrizenteil 12. In der Form zur Herstellung des Druckknopfes ist an dieser Stelle einfach ein zylindrischer Ansatz angeordnet, der sowohl das Loch 24 als auch die mit diesem fluchtende achsparallele Ausnehmung 27 herstellt.

Fig. 4 zeigt einen abgebrochenen Schnitt nach Linie IV-IV in Fig. 3. Das Matrizenteil 11 ist geschnitten, das Patrizenteil 12 ist in Ansicht zu sehen. Diesmal sind fünf Lagen Papier 29 mit Hilfe des Druckknopfs aneinander befestigt. Auch hier ist wiederum die gegenseitige Lage der Löcher 24 und der achsparallelen Ausnehmungen 27 zu sehen. Der pyramidenförmige Kopf 26 des Stiftes 25 erscheint sowohl in Fig. 3 als auch in Fig. 4 als Dreieck.

Der Kopf 26 greift aufgrund der Ausnehmungen 27 hinter den Rändern der Öffnung 20 an. Die Ränder der Bereiche 21 verringerten Durchmessers des Matrizenteils 11 weisen je eine Fase 30 auf, die gleichzeitig eine Zentrierung des Kopfes 26 des Stiftes 25 bei dessen Eindringen bewirken und sein Einschnappen hinter den Kanten erleichtern.

Die von der Erfindung vorgeschlagene Vorrichtung wird anstelle von Heftklammern verwendet, die mit Hilfe einer Vorrichtung durch den Papierstapel durchgedrückt werden müssen. Die von der Erfindung vorgeschlagene druckknopfähnliche Vorrichtung kann ohne eine derartige Heftvorrichtung angebracht werden. Aufgrund ihres Herstellungsmateriales kann sie nicht rosten, was bei aus Metall bestehenden Klammern möglich ist. Sie braucht beim Vernichten von Schriftstücken nicht entfernt zu werden, da sie von Aktenvernichtern leicht mitvernichtet werden kann. Sie ist nicht magnetisch, so daß sie auch im Zusammenhang mit magnetischen Datenträgern verwendet werden kann.

## Patentansprüche

1. Vorrichtung aus Kunststoff zum Verbinden von mindestens zwei Lagen flächigen Materials, mit einem einen einzigen Stift (25) aufweisenden Patrizenteil (12) und einem mit dem Patrizenteil (12) einstückig verbundenen Matrizenteil (11) mit einer Öffnung (20) zur Aufnahme des Stifts (25), dessen eine Spitze zum Durchstoßen des Materials aufweisender Kopf (26) mit einer hinter dem Kopf (26) beginnenden Ausnehmung (27) hinter den Rändern der Öffnung (20) verriegelbar ist, wobei das Matrizenteil (11) und das Patrizenteil (12) die Form einer relativ starren Platte aufweisen, die längs einer Kante (13, 14) mit Hilfe eines Filmscharniers (16) miteinander verbunden sind, dadurch gekennzeichnet, daß der Kopf (26) des Stifts (25) pyramidenförmig ausgebildet ist. und die Abmessung der Öffnung (20) in einer Richtung größer ist als die Abmessung des Querschnitts des Stifts (25) in der gleichen Richtung, wobei das Verriegeln des Stifts (25) hinter den beiden Längskanten der Öffnung (20) erfolgt und die Ausnehmung (27) im Bereich der mit den Längskanten der Öffnung (20) zusammenwirkenden Kanten des Stifts (25) beginnend jeweils achsparallel verläuft.

2. Vorrichtung nach Anspruch 1, dadurch gekennzeichnet, daß die eine Begrenzungsfläche der achsparallelen Ausnehmung (27) jeweils Teil einer Zylinderfläche eines Lochs (24) ist.

3. Vorrichtung nach einem der vorhergehenden Ansprüche, dadurch gekennzeichnet, daß der Stift (25) einen rechteckigen Querschnitt aufweist und die Ausnehmungen (27) im Bereich seiner Schmalseiten angeordnet sind, wobei die längere Abmessung des Querschnitts des Stiftes (25) vorzugsweise parallel zu den miteinander verbundenen Kanten (13, 14) von Patrizenteil (12) und Matrizenteil (11) verläuft.

4. Vorrichtung nach einem der vorhergehenden Ansprüche, dadurch gekennzeichnet, daß die Öffnung (20) im Matrizenteil (11) eine langgestreckte Form aufweist, deren Längsachse senkrecht zu den miteinander verbundenen Kanten (13, 14) von Patrizenteil (12) und Matrizenteil (11) verläuft.

5. Vorrichtung nach einem der vorhergehenden Ansprüche, dadurch gekennzeichnet, daß das Matrizenteil (11) in dem die Öffnung (20) umgebenden, zur Verriegelung des Kopfes (26) des Stiftes (25) vorgesehenen Bereich (21) eine verringerte Dicke aufweist.

6. Vorrichtung nach einem der vorhergehenden Ansprüche, dadurch gekennzeichnet, daß die den Stift (25) stützenden Kanten der Öffnung (20) des Matrizenteils (11) mindestens teilweise angefast sind.

7. Vorrichtung nach einem der vorhergehenden Ansprüche, dadurch gekennzeichnet, daß das Filmscharnier (16) im Bereich seiner freien Enden symmetrisch angeordnete Einschnitte (17) aufweist, wobei mit Vorteil die Verbindungslinie zwischen den tiefsten Stellen der Einschnitte (17) parallel zu und mittig zwischen den miteinander verbundenen Kanten (13, 14) von Patrizen- und Matrizenteil verläuft.

8. Vorrichtung nach einem der vorhergehenden Ansprüche, dadurch gekennzeichnet, daß das Matrizenteil (11) auf seiner dem eindringenden Stift (25) abgewandten Seite einen die Öffnung (20) umgebenden Materialwulst (23) aufweist.

9. Vorrichtung nach einem der vorhergehenden Ansprüche, dadurch gekennzeichnet, daß das Patrizenteil (12) und das Matrizenteil (11) etwa rechteckige Form aufweisen und längs ihrer Stirnkanten (13, 14) miteinander verbunden sind, wobei die den verbundenen Kanten (13, 14) gegenüberliegenden Enden von Patrizenteil (12) und/ oder Matrizenteil (11) vorzugsweise abgerundet sind.

## Claims

1. Apparatus made from plastic for joining at least two layers of flat material, with a'mate part (12) having a single. pin (25) and a female part (11) connected in one piece to the male part (12) and having an opening (20) for receiving pin (25), whereof the head (26) having a tip for perforating the material can be locked behind the edges of opening (20) with a recess (27) starting behind head (26), the female part (11) and male part (12) being in the form of a relatively rigid plate, which are interconnected to one another along one edge (13, 14) with the aid of a film hinge (16), characterized in that the head (26) of pin (25) is pyramidal and the dimension of opening (20) in one direction is larger than the cross-section of pin (25) in the same direction, the locking of pin (25) taking place behind the two longitudinal edges of opening (20) and recess (27) is axially parallel starting in each case in the vicinity of the edges of pin (25) cooperating with the longitudinal edges of opening (20).

2. Apparatus according to claim 1, characterized in that one bounding face of the axially parallel recess (27) is in each case part of a cylindrical surface of a hole (24).

3. Apparatus according to one of the preceding claims, characterized in that the pin (25) has a rectangular cross-section and recesses (27) are located in the vicinity of its narrow sides, the longer dimension of the cross-section of pin (25) preferably being parallel to the interconnected edges (13, 14) of male part (12) and female part (11 ).

4. Apparatus according to one of the preceding claims, characterized in that the opening (20) in female part (11) has an elongated shape, whose longitudinal axis is at right angles to the interconnected edges (13, 14) of female part (11) and male part (12).

5. Apparatus according to one of the preceding claims, characterized in that female part (11) has a reduced thickness in the area (21) surrounding opening (20) and provided for locking head (26) of pin (25).

6. Apparatus according to one of the preceding claims, characterized in that the edges of the opening (20) of female part (11) supporting pin (25) are at least partly bevelled.

7. Apparatus according to one of the preceding claims, characterized in that the film hinge (16) is provided in the vicinity of its free ends with symmetrically arranged indentations (17) and advantageously the connecting line between the deepest points of indentations (17) runs parallel to and centrally between the interconnected edges (13, 14) of male and female parts.

8. Apparatus according to one of the preceding claims, characterized in that on its side remote from the penetrating pin (25), female part (11) has a material bead (23) surrounding opening (20).

9. Apparatus according to one of the preceding claims, characterized in that male part (12) and female part (11) have an approximately rectangular shape and are interconnected along their edges (13, 14), the ends of the male part (12) and/or female part (11) facing said joined edges (13, 14) being preferably rounded.

## Revendications

1. Dispositif en matière plastique destiné à relier au moins deux couches d'un matériau en nappe, comprenant une partie formant poinçon (12) possédant une broche unique (25), une partie formant matrice (11) réunie d'un seul tenant à la partie formant poinçon (12) et possédant une ouverture (20) servant à recevoir la broche (25), dont la tête (26), qui possède une pointe servant à perforer le matériau, peut être verrouillée au moyen d'un évidement (27) qui commence en arrière de la tête (26), derrière les bords de l'ouverture (20), la partie formant matrice (11) et la partie formant poinçon (12) possédant la forme de plaques relativement rigides, qui sont reliées entre elles le long d'un bord (13, 14) au moyen d'une charnière en forme de film (16), caractérisé en ce que la tête (26) de la broche (25) est réalisée avec une forme pyramidale et que la dimension de l'ouverture (20) dans une direction est supérieure à la dimension de la section transversale de la broche (25) dans la. même direction, auquel cas le verrouillage de la broche (25) s'effectue derrière les deux bords longitudinaux de l'ouverture (20) et en ce que l'évidement s'étend parallèlement à l'axe en débutant au voisinage des bords de la broche (25), qui coopèrent avec les bords longitudinaux de l'ouverture (20).

2. Dispositif selon la revendication 1, caractérisé en ce qu'une surface limite de l'évidement (27) parallèle à l'axe fait partie de la surface cylindrique d'un trou (24).

3. Dispositif selon l'une des revendications précédentes, caractérisé en ce que la broche (25) possède une section transversale rectangulaire et que les évidements (27) sont disposés au voisinage de ses petits côtés, la dimension la plus longue de la section transversale de la broche (25) étant de préférence parallèle aux bords (13, 14) reliés entre eux, de la partie formant poinçon (12) et de la partie formant matrice (11).

4. Dispositif selon l'une des revendications précédentes, caractérisé en ce que l'ouverture (20) ménagée dans la partie formant matrice (11) possède une forme allongée, dont l'axe longitudinal est perpendiculaire aux bords (13, 14), reliés entre eux, de la partie formant poinçon (12) et de la partie formant matrice (11).

5. Dispositif selon l'une des revendications précédentes, caractérisé en ce que la partie formant matrice (11) possède une épaisseur réduite dans la zone (21) entourant l'ouverture (20) et prévue pour le verrouillage de la tête (26) de la broche (25).

6. Dispositif selon l'une des revendications précédentes, caractérisé en ce que les bords de l'ouverture (20) de la partie formant matrice (11), qui soutiennent la broche (25), sont au moins partiellement biseautés.

7. Dispositif selon l'une des revendications précédentes, caractérisé en ce que la charnière en forme de film (16) comporte des encoches (17) ménagées symétriquement dans la zone de ses extrémités libres, auquel cas la droite reliant les parties les plus profondes des encoches (17) est parallèle aux bords (13, 14), reliés entre eux, de la partie formant poinçon et de la partie formant matrice et est située à mi-distance entre ces bords.

8. Dispositif selon l'une des revendications précédentes, caractérisé en ce que la partie formant matrice (11) comporte, sur sa face tournée à l'opposé de la broche pénétrante (25), un bourrelet de matière (23) qui entoure l'ouverture (20).

9. Dispositif selon l'une des revendications précédentes, caractérisé en ce que la partie formant poinçon (12) et la partie formant matrice (11) possèdent une forme approximativement rectangulaire et sont reliées entre elles le long de leurs bords frontaux (13, 14), auquel cas les extrémités, qui sont situées en vis-à-vis des bords (13, 14), reliés entre eux, de la partie formant poinçon (12) et/ou de la partie formant matrice (11) sont de préférence arrondies.
